# FASCICULE DE BREVET EUROPEEN

(11) **EP 0 022 039 B1**
(45) Date de publication et mention de la délivrance du brevet: **23.02.1983**
(21) Numéro de dépôt: 80420067.3
(22) Date de dépôt: 10.06.1980
(51) Int. Cl.: A47C 4/16

(54) **Siège réglable**
Verstellbarer Stuhl
Adjustable seat

(30) Priorité: 11.06.1979 FR 7915863
(43) Date de publication de la demande: 07.01.1981
(73) Titulaire: ALLIBERT EXPLOITATION Société anonyme dite:, F-38100 Grenoble, Isère (FR)
(72) Inventeur: Deconinck, Didier, F-38170 Seyssinet Pariset (FR)
(74) Mandataire: Maureau, Bernard

## Description

L'invention a pour objet un siège dont l'inclinaison du dossier est réglable pour lui permettre de passer de la position de chaise à diverses positions de fauteuil, plus ou moins inclinées, et vice-versa.

On connaît un type de siège présentant une forme générale de X et constitué par deux éléments rigides qui se croisent en s'imbriquant et constituent l'un le dossier et les pieds avant et l'autre l'assise et les pieds arrière; la liaison entre ces deux éléments est faite par appui de deux doigts des montants de l'un des éléments dans deux crémaillères aménagées sur les bords supérieurs des montants de l'autre élément. En faisant prendre appui à l'élément dans l'un ou l'autre des crans de ces crémaillères, il est possible d'ouvrir plus ou moins l'X formé par les deux éléments du siège, et ainsi d'incliner plus ou moins son dossier. Le réglage est donc facile, et le positionnement est efficace et sûr, mais le confort du siège n'est pas bon dans toutes les positions. Du principe même de ce siège il résulte, en effet, que l'inclinaison de son assise, qui est relativement montante lorsque le dossier est assez redressé, est au contraire descendante lorsque le dossier est assezi incliné; en d'autres termes, plus le dossier est incliné vers le bas, plus la hauteur du bord avant de l'assise par rapport au sol est faible. L'utilisateur étendu sur le siège en position très inclinée tend à glisser, car il n'est pas retenu par l'assise qui ne forme alors qu'un très faible angle avec le dossier. Ce manque de confort est préjudiciable à ce type de siège qui présente, par ailleurs, les avantages d'avoir un réglage facile, de pouvoir être démonté instantanément et d"être peu encombrant à l'état démonté.

L'invention remédie à l'inconvénient précité de manque de confort de ces sièges. Elle a pour objet un siège du type précité dans lequel les deux montants de l'assise portent chacun un doigt coopérant avec le bord supérieur de chacun de ces montants, ce bord supérieur présentant un profil de came tel que la distance séparant ledit bord et le fond des encoches de ta crémaillère aille en augmentant depuis l'extrémité supérieure de la crémaillère jusqu'à son extrémité inférieure, de manière à ce que, quelle que soit l'inclinaison donnée au dossier, l'assise conserve une hauteur descendante depuis son bord avant jusqu'à son bord arrière.

L'invention sera bien comprise d'ailleurs à l'aide de la description qui suit, en référence au dessin schématique annexé représentant, à titre d'exemple non limitatif, une forme d'exécution de ce siège:
Figures 1 et 2 en sont des vues de côté en élévation dans ses deux positions extrêmes d'ouverture.

Dans ce dessin, (1) désigne chacun des deux montants du dossier du siège et (2) désigne chacun des deux montants de son assise, les deux montants étant pour le dossier et pour le siège réunis par des éléments quelconques qui constituent à proprement parler respectivement le dossier et l'assise. C'est d'ailleurs ainsi qu'avantageusement les deux montants (1) d'une part, et les deux montants (2) d'autre part, viennent de moulage en matière plastique avec les surfaces constitutives respectivement du dossier et de l'assise.

Comme cela est connu en soi, les deux montants (1) du dossier et les deux montants (2) de l'assise constituent un X dont les angles d'ouverture sont régables pour permettre de régler les inclinaisons relatives du dossier et de l'assise, des moyens étant prévus pour immobiliser les montants (1) par rapport à ceux (2) et pour permettre néammoins le réglage de leurs positions relatives.

Ce sont précisément ces moyens qui constituent l'originalité du siège représenté aux figures 1 1 et 2. Selon ces moyens, chacun des deux montants (1) du dossier présente, sous son bord inférieur, une crémaillère (3) constituée par des crans (4) dont le nombre est de trois dans le cas représenté au dessin, afin de permettre de donner trois positions différentes d'utilisation au fauteuil. Chacun des deux montants (2) de l'assise porte, en regard de chacun des deux montants (1), deux doigts désignés respectivement par (5a) et (5b).

L'agencement du fauteuil étant tel que la partie inférieure des montants (2) de l'assise pius- se passer à l'intérieur d'un cadre délimité par les montants (1) du dossier, le doigt (5a) du montant (2) coopère avec l'un des crans (4) de la crémaillère (3), en prenant appui au fond de ce cran, cependant que l'autre doigt (5b) prend appui sur le bord supérieur du montant (1). Les deux montants (1) et (2) sont ainsi immobilisés l'un par rapport à l'autre, et dans le cas représenté au dessin le doigt (5a) prend appui dans le cran supérieur (4) de la crémaillère, ce qui donne au fauteuil l'angle d'ouverture maximum. Dans cette position, le dossier est très incliné et l'assise est elle-même inclinée.

Dans la position représentée à la figure 2, le doigt (5a) prenant appui dans le cran inférieur (4) de la crémaillère, le fauteuil est moins ouvert, le dossier est moins relevé, mais l'assise présente sensiblement la même inclinaison que dans la position d'ouverture maximale représentée à la figure 1.

Il est donc important de noter que, quelle que soit l'inclinaison donnée au dossier, c'est-à-dire quel que soit le cran (4) dans lequel prend appui le doigt (5a), l'inclinaison de l'assise délimitée par la partie avant et supérieure des deux montants (2) est toujours sensiblement la même. Cela résulte de la forme de came (6) donnée au bord supérieur des deux montants (1); il est en effet visible que la distance (d) comprise entre le bord supérieur du montant (1) et le fond de chaque cran (4) va en diminuant depuis le cran supérieur jusqu'à celui inférieur de la crémaillère.

## Revendications

Siège reglable, du type de ceux qui présentent une forme générale de X et sont constitués par deux éléments rigides (1, 2) se croisant et constituant, l'un (1), le dossier et les pieds avant et l'autre (2) l'assise et les pieds arrière, et dans lesquels deux doigts (5a) solidaires de l'un (2) des éléments coopèrent avec deux profils en crémaillère (3) aménagés sur l'autre élément (1) pour permettre le réglage de 'inclinaison du siège et son immobilisation dans la position voulue d'inclinaison, caractérisé en ce que les deux montants de l'assise (2) portent chacun en outre un doigt (5b) coopérant avec le bord supérieur de chacun de ces montants, ce bord supérieur présentant un profil de came (6) tel que la distance (d) séparant ledit bord et le fond des encoches de la crémaillère (3) aille en augmentant depuis l'extrémité supérieure de la crémaillère jusqu'à son extrémité inférieure, de manière à ce que, quelle que soit l'inclinaison donnée au dossier (1), l'assise (2) conserve une hauteur descendante depuis son bord avant jusqu'à son bord arrière.

## Patentansprüche

Verstellbarer Sessel, der eine X-förmige Gestalt besitzt und aus zwei einander kreuzenden starren Elementen (1, 2) besteht, von denen das eine (1) Rückenlehne und vordere Füsse und das andere (2) Sitz und hintere Füsse bildet, wobei zwei mit einem (2) der Elemente fest verbundene Finger ('5a) mit zwei an dem anderen Element (1) angebrachten zahnstangenartigen Profilen (3) zusammenwirken und eine Verstellung der Neigung des Sessels und dessen Fixierung in der gewünschten Neigungsposition ermöglichen, dadurch gekennzeichnet, dass die beiden Holme des Sitzes (2) ausserdem jeweils einen mit dem oberen Rand jeweils eines der anderen Holme zusammenwirkenden Finger (5b) tragen und dieser obere Rand ein derartiges Kurvenprofil (6) bildet, dass der Abstand (d) zwischen dem genannten Rand und dem Boden der Einkerbungen des zahnstangenartigen Profils (3) sich im Verlauf von dessen oberen Ende zu seinem unteren Ende in einer Weise vergrössert, dass der Sitz (2) unabhängig von der der Rückenlehne (1) gegebenen Neigung eine Höhe beibehält, die von seinem vorderen Rand zu seinem hinteren Rand abnimmt.

## Claims

Adjustable seat of the type which is generally X-shaped and comprises two rigid elements (1, 2) which cross one another, one of which elements (1) forms the back and the front feet and the other (2) the seat portion and the rear feet, and in which two fingers (5a) which are rigid with racks (3) on one of the elements (1) cooperate with two on the other element (1) to permit adjustment of the inclination of the seat and fixing thereof at the desired inclination, characterised in that each of the two legs of the seat portion (2) also carries a finger (5B) which co-operates with the upper edge of each of these legs, this upper edge having a cam profile (6) such that the distance (d) separating the said edge and the deepest parts of the notches of the rack (3) increases from the upper end to the lower end of the rack, in such a way that, regardless of the inclination to which the back (1) is set, the seat portion (2) maintains a height which decreases from its front edge to its rear edge.
